# FASCICULE DE BREVET EUROPEEN

(11) **EP 0 606 247 B1**
(45) Date de publication et mention de la délivrance du brevet: **02.11.1995**
(21) Numéro de dépôt: 92918754.0
(22) Date de dépôt: 11.08.1992
(51) Int. Cl.: F24H 7/02

(54) **RADIATEUR ELECTRIQUE A ELEMENTS MODULAIRES A ACCUMULATION D'ENERGIE**
ELEKTRISCHER SPEICHERHEIZKÖRPER MIT MODULAREN ELEMENTEN
ELECTRIC RADIATOR WITH ENERGY ACCUMULATION MODULAR ELEMENTS

(43) Date de publication de la demande: 20.07.1994
(73) Titulaire: PEYRONNY, Bernard, F-13160 Châteaurenard (FR)
(72) Inventeur: PEYRONNY, Bernard, F-13160 Châteaurenard (FR)
(74) Mandataire: Roman, Michel
(86) Numéro de dépôt international: FR9200788
(87) Numéro de publication internationale: WO9404877

(56) Documents cités:
- CH-A- 220 461
- US-A- 4 904 846

## Description

La présente invention a pour objet un radiateur électrique à éléments modulaires à accumulation d'énergie.

Il est destiné au chauffage de base ou d'appoint des locaux de tous types et peut être utilisé aussi bien comme appareil fixe que comme appareil mobile.

Pour le chauffage des locaux tels que habitations, bureaux ou locaux professionnels, les installations de chauffage central sont de plus en plus abandonnées au profit d'appareils individuels autonomes, en raison des difficultés rencontrées pour contrôler et optimiser la consommation d'énergie dans les installations importantes. Les trois sources d'énergie le plus couramment utilisées sont le fioul, le gaz et l'électricité. Cette dernière présente de nombreux avantages tels que souplesse, propreté, confort, facilité de réglage et de programmation, faible investissement, etc, mais son coût rapporté au kilowatt-heure est sensiblement plus élevé que pour les deux autres énergies. Cette constatation a été à la base du développement du "chauffage intégré", qui consiste à profiter du bas prix des appareils de chauffage électrique pour prévoir une isolation des locaux telle que l'investissement initial soit du même ordre qu'avec le chauffage à gaz ou à fioul sans isolation, et que le coût énergétique en exploitation soit égal ou inférieur. Toutefois cette technique n'est applicable en pratique que pour les constructions neuves et, lorsque l'isolation n'a pas été prévue à l'origine, le seul moyen permettant l'utilisation de l'électricité dans des conditions économiquement viables est d'avoir recours à des appareils à accumulation d'énergie. Malheureusement, les radiateurs électriques à accumulation existant sont en général encombrant, onéreux et d'une puissance unitaire relativement élevée, ce qui entraîne le plus souvent à prévoir un nombre très restreint d'appareils et même parfois un seul appareil pour plusieurs pièces lorsque celles-ci sont petites, ce qui ne permet pas une répartition satisfaisante de la chaleur et fait perdre l'avantage de la souplesse propre au chauffage électrique.

Le brevet N° CH-A-220 461 déposé le 3 décembre par M. BOCHSLER décrit un radiateur électrique dans lequel le corps de chauffe est disposé dans une enceinte métallique comportant une série de canaux verticaux formant déflecteurs de chaleur disposés sur sa surface extérieure, l'espace entre ladite enceinte et le corps de chauffe étant partiellement rempli d'un matériau apte à emmagasiner de la chaleur tel que la laine de verre, de telle façon qu'une partie de la chaleur produite parvienne immédiatement sur la superficie des déflecteurs, alors que l'autre partie est stockée. Cet appareil ne permet l'accumulation que d'une faible quantité de chaleur, et sa conception, en raison de l'absence d'éléments modulaires, entraîne un coût de fabrication élevé si l'on désire obtenir plusieurs modèles de puissances différentes.

Le dispositif selon la présente invention supprime tous ces inconvénients. En effet, il permet d'obtenir des radiateurs électriques à accumulation dans une très large gamme de puissance, peu encombrants, d'un coût raisonnable et pouvant être installés n'importe où, en particulier aux emplacements habituellement utilisés pour les radiateurs de chauffage central classiques.

Il est constitué par la combinaison d'éléments modulaires à accumulation, pouvant être assemblés en fonction des besoins pour former un radiateur mural ou mobile d'encombrement réduit ayant exactement la puissance nécessaire, les éléments modulaires étant formés de trois parties creuses de préférence en alliage d'aluminium, à savoir une partie supérieure avec déflecteurs de convection, une partie inférieure supportant l'élément et pouvant éventuellement être équipée de roulettes et une partie centrale constituée de briques réfractaires équipées d'une résistance électrique interne et contenues dans un habillage à ailettes dont les parties pouvant être touchées sont pourvues d'une enveloppe double limitant la température, l'ensemble étant complété d'un élément terminal comportant l'alimentation électrique, ainsi qu'un thermostat et un programmateur.

Sur les dessins annexés, donnés à titre d'exemple non limitatif d'une des formes de réalisation de l'objet de l'invention:
la figure 1 représente en perspective cavalière un radiateur selon l'invention constitué de plusieurs élément assempblé, les figures 2 et 3 montrent respectivement, dans les mêmes conditions, les trois parties séparées d'un élément courant et l'élément terminal constitué d'un boîtier et d'un couvercle, la figure 4 est une vue de dessus de la partie centrale d'un élément modulaire,
la figure 5 est une coupe verticale d'une brique réfractaire, suivant les flèches A-A de la figure 4,
la figure 6 est un schéma en perspective cavalière montrant le principe de cablage électrique des éléments,
et la figure 7 représente, vue suivant la flèche F de la figure 1, la partie centrale d'un élément modulaire comportant des lumières permettant une disposition horizontale des briques réfractaires.

Le dispositif, figures 1 à 6, est constitué d'un élément terminal 1 d'alimentation électrique, et d'au moins un élément modulaire 2.

L'élément terminal 1 est formé d'un boîtier 3 avec couvercle démontable 4. Le boîtier 3 peut s'accoupler avec un élément modulaire 2 et comporte un passage 5 pour le câble d'alimentation, des sorties 18 pour les câbles de distribution 6, ainsi que tous les équipements électriques de commande tels que interrupteur, thermostat 7 ou programmateur 8. L'élément modulaire se divise en trois parties creuses: une partie centrale 9, une partie supérieure 10 et une partie inférieure 11. La partie centrale est constituée d'une enveloppe tubulaire à section rectangulaire et axe vertical, pourvue d'ailettes 12 également verticales, et contenant la partie active constituée d'une brique réfractaire 13 ou similaire, disposée verticalement dans chacune des parties centrales 9 et équipée d'un canal interne dans lequel passe une résistance électrique 14 chauffante avec deux languettes de raccordement 15 accessibles à la base de la brique réfractaire 13. Les ailettes 12 situées sur les faces latérales accessibles sont réunies par une double paroi 15 formant un coussin d'air isolant et limitant la température de contact à une valeur non dangereuse. La partie supérieure 10 est équipées de déflecteurs 16 canalisant l'air chaud ayant longé les ailettes de la parties centrales. La partie inférieure 11 sert de support aux deux autres et peut être équipée de pieds ou de roulettes (non représentés). Elle comporte des passages longitudinaux 17 servant de conduits pour les câbles de distribution 6.

Les éléments modulaires 2, ainsi que l'élément terminal 1 sont de préférence fabriqués en alliage d'aluminium et seront avantageusement réalisés en ayant recours aux éléments connus utilisés pour les radiateurs modulaires à eau chaude, ce qui permet d'abaisser sensiblement le prix de revient. Le montage du radiateur s'effectue en assemblant les trois parties de chaque élément modulaire 2, puis en solidarisant les parties supérieures 10 et inférieures 11 entre elles et avec le boîtier de l'élément terminal 1, de la même manière que pour les radiateurs à eau chaude, selon la technique du "niplage". On obtient ainsi deux caissons continus permettant la circulation et une bonne répartition de l'air, un caisson bas formé par les parties inférieures 11 et un caisson haut formé par les parties supérieures 10.

Les briques réfractaires verticales 13 peuvent être remplacées par une ou plusieurs briques réfractaires horizontales 19 traversant plusieurs éléments modulaires 2 contigus. Dans ce cas, les parties centrales 9 comportent des lumières 20 permettant le passage de la ou des dites briques réfractaires horizontales (figure 7).

Le positionnement des divers éléments constitutifs donne à l'objet de l'invention un maximum d'effets utiles qui n'avaient pas été, à ce jour, obtenus par des dispositifs similaires.

## Revendications

1. Radiateur électrique à éléments modulaires à accumulation d'énergie, destiné au chauffage de base ou d'appoint des locaux de tous types et pouvant être utilisé aussi bien comme appareil fixe que comme appareil mobile,
caractérisé par la combinaison d'éléments modulaires (2) à accumulation, pouvant être assemblés en fonction de la puissance nécessaire pour former un radiateur mural ou mobile d'encombrement réduit, les éléments modulaires (2) étant formés de trois parties creuses, une partie supérieure (10) avec déflecteurs (16) de convection, une partie inférieure (11) supportant l'élément modulaire (2) avec passages longitudinaux (17) servant de conduits pour les câbles de distribution (6), et une partie centrale (9) constituée d'une enveloppe tubulaire de section rectangulaire et d'axe vertical, pourvue d'ailettes (12) également verticales réunies sur les faces latérales accessibles par une double paroi (15) formant un coussin d'air isolant limitant la température de contact à une valeur non dangereuse, les parties centrales contenant une ou plusieurs briques réfractaires (13, 20) équipées d'une résistance électrique (14) interne, l'ensemble étant complété d'un élément terminal (1) comportant l'alimentation électrique, ainsi que les appareils de contrôle et de régulation (7, 8).

2. Dispositif selon la revendication 1, se caractérisant par le fait que les éléments modulaires (2), ainsi que l'élément terminal (1) sont fabriqués en alliage d'aluminium.

3. Dispositif selon l'une quelconque des revendications précédentes, se caractérisant par le fait que les éléments modulaires (2) sont réalisés à partir d'éléments connus utilisés pour les radiateurs modulaires à eau chaude, les parties supérieures (10) et inférieures (11) des éléments modulaires étant solidarisées entre elles et avec le boîtier de l'élément terminal (1), de façon à obtenir deux caissons continus permettant la circulation de l'air, un caisson bas formé par les parties inférieures (11) et un caisson haut formé par les parties supérieures (10).

4. Dispositif selon l'une quelconque des revendications précédentes, se caractérisant par le fait que les parties inférieures (11) sont équipées de pieds ou de roulettes.

5. Dispositif selon l'une quelconque des revendications précédentes, se caractérisant par le fait que chacune des parties centrales (9) contient une brique réfractaire verticale (13).

6. Dispositif selon l'une quelconque des revendications 1 à 4, se caractérisant par le fait que les parties centrales (9) comportent des lumières (20) permettant le passage d'une ou plusieurs briques réfractaires horizontales (19) traversant plusieurs éléments modulaires (2) contigus.

## Patentansprüche

1. Elektrisches Heizgerät mit modularen Energiespeicherelementen, bestimmt als Haupt- oder Zusatzheizung von Räumen jeglicher Art, welches sowohl als fest angebrachtes Gerät als auch als bewegliches Gerät verwendet werden kann, gekennzeichnet durch die Kombination von modularen Speicherelementen (2), die entsprechend der benötigten Leistung zusammengesetzt werden können , um einen wandmontierten bzw. fahrbaren Heizkörper mit reduzierten Ausmaßen zu bilden, wobei die modularen Elemente (2) von drei Hohlteilen gebildet werden, einem oberen Teil (10) mit Konvektions-Deflektoren (16), einem unteren Teil (11), das modulare Element (2) haltend, mit länglichen Durchgängen (17) für die Verteilerkabel (6), und einem zentralen Teil (9) bestehend aus einer rohrförmigen Hülle mit rechteckigem Querschnitt und vertikaler Achse, versehen mit ebenfalls vertikalen Rippen (12), die auf ihren seitlichen Flächen durch eine Doppelwand (15) verbunden sind und ein isolierendes Luftkissen bilden, welches die Kontakttemperatur auf einen ungefährlichen Wert begrenzt, wobei die zentralen Teile einen oder mehrere mit einem internen elektrischen Widerstand (14) versehenen feuerfesten Steine (13, 20) enthält, und die Einheit durch ein Endelement (1) mit Stromversorgung sowie den Kontroll- und Regelgeräten (7, 8) vervollständigt wird.

2. Vorrichtung gemäß Anspruch 1, dadurch gekennzeichnet, daß die modularen Elemente (2) sowie das Endelement (1) aus Aluminiumlegierung hergestellt sind.

3. Vorrichtung gemäß irgendeinem der vorhergehenden Ansprüche, dadurch gekennzeichnet, daß die modularen Elemente (2) mit Elementen, wie sie aus der Herstellung von modularen Warmwasser-Heizelementen bekannt sind, verwirklicht werden, die oberen (10) und unteren (11) modularen Teile unter sich und mit dem Gehäuse des Endelements (1) auf eine Weise verbunden sind, um zwei durchgehende Behälter zu erhalten, welche den Luftumlauf ermöglichen, einen durch die unteren Teile (11) gebildeten unteren Behälter und einen durch die oberen Teile (10) gebildeten oberen Behälter.

4. Vorrichtung gemäß irgendeinem der vorhergehenden Ansprüche, dadurch gekennzeichnet, daß die unteren Teile mit Füßen oder Fußrollen ausgerüstet sind.

5. Vorrichtung gemäß irgendeinem der vorhergehenden Ansprüche, dadurch gekennzeichnet, daß jedes der Mittelteile (9) einen vertikalen feuerfesten Stein (13) enthält.

6. Vorrichtung gemäß irgendeinem der Ansprüche 1 bis 4, dadurch gekennzeichnet, daß die Mittelteile (9) mit Öffnungen (20) versehen sind, die den Durchgang für einen oder mehrere horizontale feuerfeste Steine (19) ermöglichen, welche mehrere unmittelbar benachbarten modulare Elemente (2) durchqueren.

## Claims

1. Electric radiator with modular energy accumulating elements designed to function as the basic or top-up heating for premises of all types and capable of being used as both fixed and mobile equipment,
characterized by the combination of modular heat accumulation elements (2), which can be assembled according to the power required to form a wall-mounted or small dimension mobile radiator, the modular elements (2) being formed of three hollow parts, an upper part (10) with convection deflectors (16), a lower part (11) supporting the modular element (2) with longitudinal passages (17) to receive the distribution cables (6) and a central part (9) comprising a vertical, rectangular section tubular enclosure with fins (12) also arranged vertically and brought together on the side faces accessible via a double wall (15) forming an insulating air cushion limiting the contact temperature to a non-dangerous level, the central parts containing one or several refractory bricks (13, 20) equipped with internal electrical resistance (14), the assembly being completed by a terminal element (1) carrying the electrical supply together with control and regulation fittings (7, 8).

2. Device as per claim 1 characterized in that the modular elements (2), together with the terminal element (1) are manufactured in aluminium alloy.

3. Device as per any one of the aforesaid claims characterized in that the modular elements (2) are executed from known elements used in modular hot water radiators, the upper parts (10) and the lower parts (11) of the modular elements forming an integral part with the terminal element box (1) so as to create two continuous chambers allowing the circulation of air, a lower chamber formed by the lower parts (11) and an upper chamber formed by the upper parts (10).

4. Device as per any one of the aforesaid claims characterized by the fact that the lower parts (11) are fitted with legs or rollers.

5. Device as per any one of the aforesaid claims characterized in that each one of the central parts (9) contains a vertically arranged refractory brick (13).

6. Device as per any one of the claims 1 to 4 characterized in that the central parts (9) incorporate openings (20) allowing the passage of one or several horizontal refractory bricks (19) crossing several adjoining modular elements (2).
